# FASCICULE DE BREVET EUROPEEN

(11) **EP 0 533 553 B1**
(45) Date de publication et mention de la délivrance du brevet: **05.04.1995**
(21) Numéro de dépôt: 92402522.4
(22) Date de dépôt: 15.09.1992
(51) Int. Cl.: H01R 13/436, H01R 13/623

(54) **Connecteur électrique à bague de verrouillage**
Elektrischer Steckverbinder mit Verrieglungsring
Electrical connector with locking ring

(30) Priorité: 19.09.1991 FR 9111560
(43) Date de publication de la demande: 24.03.1993
(73) Titulaire: FRAMATOME CONNECTORS FRANCE, 78000 Versailles (FR)
(72) Inventeur: Le Bris, Henri, F-92160 Antony (FR)
(74) Mandataire: Fort, Jacques

(56) Documents cités:
- FR-A- 2 265 193
- US-A- 3 631 375
- US-A- 4 758 182

## Description

La présente invention concerne les connecteurs électriques comportant plusieurs éléments de contact et destinés à être accouplés à un connecteur complémentaire. Elle concerne plus particulièrement les connecteurs électriques du type défini par le préambule de la revendication 1, qui sont couramment utilisés à l'heure actuelle.

On connaît par ailleurs (FR-A-2 265 193) un connecteur complexe, ayant un corps isolant avant percé de passages de réception de contacts et d'appui d'une collerette de ces contacts, une plaquette isolante venant s'appliquer contre le corps et munie de doigts de verrouillage et des moyens destinés à maintenir la plaquette en appui contre le corps isolant avant.

L'invention vise notamment à fournir un connecteur dont le démontage et le montage soient faciles, restant cependant de constitution simple.

Dans ce but, l'invention propose un connecteur ci-dessus défini, conforme à la partie caractérisante de la revendication 1. Des caractères secondaires sont exposés dans les revendications dépendantes.

Cette disposition permet de retirer tous les contacts sans séparation de la plaquette.

L'invention sera mieux comprise à la lecture de la description qui suit d'un mode particulier de réalisation, donné à titre d'exemple non limitatif. La description se réfère aux dessins qui l'accompagnent, dans lesquels :
- la figure 1 montre schématiquement, en coupe suivant un plan passant par l'axe, deux connecteurs destinés à coopérer, l'un des connecteurs étant représenté pour moitié en position accouplée, pour moitié en position désaccouplée ;
- la figure 2 montre le double accrochage des connecteurs de la figure 1, en coupe suivant un plan passant par l'axe, différent de celui de la figure 1 ;
- la figure 3 est une vue en coupe suivant la ligne III-III de la figure 2.

Les connecteurs coopérants montrés en figures 1 à 3 sont notamment utilisables en construction automobile où une double sécurité d'accrochage est recommandée. Ils constituent l'un une fiche 10 et l'autre une embase 10a. Chacun a plusieurs éléments de contact, qui sont représentés comme des douilles 12 sur le connecteur formant fiche, des broches 12a sur le connecteur formant embase.

La fiche 10 comprend un corps isolant avant 18 percé de passages parallèles de réception des contacts 12. Chaque passage présente un épaulement 20 dirigé vers l'arrière, destiné à servir de butée pour une collerette 22 correspondante prévue sur le contact et donc à fixer la position de ce dernier. La partie arrière du corps isolant constitue une jupe tubulaire destinée à recevoir une plaquette 24 de rétention des contacts. Cette plaquette présente un jeu de doigts de verrouillage flexibles 25 dirigés vers l'avant pour chaque passage. Dans le mode de réalisation représenté, les doigts 25 ont au repos une forme telle qu'ils délimitent un passage de dimension inférieure à la section droite d'une collerette 22 des éléments de contact, destinés à venir en appui contre l'épaulement 20. Ils doivent donc s'écarter pour permettre l'insertion ou l'extraction des contacts. Cet écartement est interdit, lorsque la fiche est assemblée, par la paroi d'un chambrage 48 prévue dans le corps isolant avant 18. Dans un mode avantageux de réalisation, les doigts présentent un épaississement terminal de façon à glisser sur le fût des éléments de contact et à ne subir aucune déformation et aucune contrainte de flexion permanente.

Dans le mode de réalisation montré à titre d'exemple, les moyens de fixation de la plaquette 24 sur le corps isolant 18 comprennent des pattes 26 dirigées vers l'arrière, au nombre de deux par exemple, terminées par des crochets en forme de fourche, venant s'engager dans des encoches circonférentielles terminales de la jupe du corps isolant avant. Les pattes 26 maintiennent assemblés les contacts 12, la plaquette 24 et le corps isolant avant 18, tout en permettant le démontage.

Il est souvent nécessaire que la plaquette 24 ne puisse être insérée dans le corps isolant 18 que dans une seule orientation. Pour cela des moyens d'indexage peuvent être prévus. Les figures 2 et 3, montrent des moyens d'indexage de chaque connecteur qui comportent des rainures longitudinales 50 ménagées dans le corps isolant avant et des clavettes de forme correspondante 52 prévues sur la plaquette.

Pour éviter l'échappement total de la plaquette lorsque les pattes 26 sont décrochées, des rebords 54 peuvent être prévus aux extrémités des rainures 50. Le mouvement de recul de la plaquette est alors limité par la venue en appui de la tranche arrière des clavettes 52. L'élasticité des pièces permet cependant de les séparer en cas de besoin.

Un raccord intermédiaire 32, pouvant être en plusieurs pièces assemblées, est fixé sur le corps isolant de façon amovible et constitue une transition avec le raccord de câble. Il peut de plus compléter la retenue de la plaquette. Il présente une partie avant destinée à se glisser sur l'arrière du corps isolant avant 18 et une partie arrière venant s'appuyer contre la fourche terminale des pattes 26. Un joint torique 56 peut être prévu entre le raccord intermédiaire 32 et le corps isolant 18 pour assurer l'étanchéité.

Les moyens de fixation du raccord intermédiaire comportent des pattes élastiques d'accrochage 60 prolongeant le raccord 32 vers l'avant, venant s'encliqueter dans des évidements circonférentiels du corps isolant 18, derrière une collerette 66. Des bossages peuvent être prévus dans les évidements 62 pour n'autoriser le montage du raccord intermédiaire 32 que dans une seule orientation, lorsque cela est nécessaire. Les bossages évitent alors également la rotation du raccord intermédiaire. Ces bossages peuvent notamment être prévus pour s'insérer chacun entre deux pattes élastiques 60.

Les connecteurs 10 et 10a sont munis de moyens de fixation complémentaires. Dans le cas de la fiche 10, ces moyens comportent une bague de verrouillage 16 destinée à se visser sur un filetage externe du corps isolant avant 18a de l'embase 10a. La bague de verrouillage 16 peut être munie, à l'avant, de fentes de verrouillage coopérant avec des tenons prévus sur le corps isolant 18a, conformément à la disposition décrite dans le document FR-A-2 632 783 auquel on pourra se reporter.

La bague de verrouillage 16 est prolongée à l'arrière, dans le mode particulier de réalisation donné à titre d'exemple, par des pattes élastiques 64 pouvant avoir plusieurs fonctions et notamment celle de retenir la bague en translation sur le raccord intermédiaire 32 dans le cas représenté, directement sur le corps isolant dans d'autres cas. Ces pattes 64 présentent un redan tourné vers l'arrière et qui, lorsque la bague est en place, est en regard d'un cran circonférentiel d'encliquetage 70 prévu sur le raccord intermédiaire 32. Le recul de la bague est ainsi évité. Vers l'avant, la bague est en appui, lorsqu'elle est en place, contre la collerette 66 qui lui permet de tourner.

L'assemblage du connecteur 10 qui vient d'être décrit peut s'effectuer de la façon suivante.

La bague de verrouillage 16 est glissée sur le câble (non représenté) qui peut déjà être muni de ses contacts terminaux. Le raccord intermédiaire 32 est mis en place sur le câble. La plaquette est insérée dans le corps isolant avant, mais laissée dans la position de retrait maximum défini par l'appui contre les rebords 54. Les contacts peuvent alors être montés à travers la plaquette 24, par l'arrière. Ils s'encliquettent en dépassant les doigts élastiques 25. Une fois les contacts en place, on pousse la plaquette 24 vers l'avant jusqu'à ce que les pattes élastiques de verrouillage 26 viennent s'accrocher dans les fentes à l'arrière du corps isolant.

Une fois la plaquette encliquetée dans le corps, le raccord intermédiaire 32 est engagé sur le corps isolant, par simple pression. Les pattes 60 s'écartent Jusqu'à ce qu'elles arrivent dans les évidements.

La bague de verrouillage 16 peut alors être avancée jusqu'à ce qu'elle vienne s'appuyer contre la collerette 66, devant les évidements 62. A ce moment-là, les pattes élastiques 64 ont dépassé le cran 70.

Le démontage s'effectue par des opérations inverses.

Pour démonter la bague de verrouillage 16, on écarte les pattes élastiques 64 à l'aide d'un outil et on tire la bague 16 vers l'arrière. Le raccord intermédiaire 32 doit d'abord être dégagé des moyens qui le retiennent, pouvant être constitués par un manchon-raccord taraudé, vissé sur la partie arrière filetée du raccord intermédiaire 32. Puis le raccord intermédiaire 32 peut être tiré vers l'arrière pour dégager ses pattes élastiques 60.

Il devient alors possible de démonter les contacts. On pince les pattes élastiques 26 pour les dégager des fentes d'accrochage, par exemple à l'aide d'un tournevis, puis on tire la plaquette vers l'arrière Jusqu'à venue en butée contre le rebord 54. Chaque contact peut alors être enlevé par traction sur son câble : les doigts élastiques 25 s'ouvrent sous la pression.

Le raccord intermédiaire peut être complété par un col interne 68 d'appui sur un passe-fil (non représenté) interposé entre lui et la plaquette 24. Ce col peut également, ou uniquement, être prévu pour interdire le décrochage des pattes 26.

L'embase 10a constituant le connecteur complémentaire peut avoir une constitution similaire à celle de la fiche 10. La figure 3 montre les clavettes d'indexage de sa plaquette 24a dans le corps isolant 10a qui constitue également le bottier muni du filetage de réception de la bague 16. On voit que les clavettes ont deux largeurs différentes pour assurer une polarisation angulaire.

Les pièces autres que les corps isolants et les plaquettes de retenue peuvent être constituées en tout matériau approprié, et notamment en matière plastique chargée.

## Revendications

1. Connecteur électrique accouplable a un connecteur complémentaire, comprenant : un corps isolant avant (18) percé de passages de réception d'éléments de contact parallèles (12), munis d'un épaulement (20) limitant l'avancement des contacts, prolongé vers l'arrière par une jupe tubulaire ; une plaquette (24) insérable dans la jupe et destinée a s'appuyer contre le corps isolant (18), munie de doigts (25), destinés verrouiller les contacts en place par appui des doigts contre un épaulement ménagé sur chaque contact et tourné vers l'arrière ; des moyens maintenant la plaquette en appui contre le corps isolant avant et un raccord intermédiaire (32) ayant une partie tubulaire insérable depuis l'arrière, caractérisé en ce que les passages du corps isolant (18) ont une forme telle qu'ils empêchent les doigts de s'écarter et les maintiennent en appui contre les épaulements des contacts (12) lorsque la plaquette (24) est en appui contre le corps isolant (18), et en ce que la partie tubulaire s'insère sur la jupe du corps isolant avant, et est prolongée vers l'avant par des pattes élastiques (60) d'accrochage dans des évidements (62) du corps isolant (18) lorsque le raccord est totalement inséré.

2. Connecteur selon la revendication 1, caractérisé en ce que les moyens maintenant la plaquette (24) en appui comprennent des pattes élastiques (26) de la plaquette, en saillie vers l'arrière, encliquetables sur la jupe tubulaire arrière du corps isolant (10).

3. Connecteur selon la revendication 2, caractérisé en ce que les pattes (26) d'accrochage de la plaquette (24) se terminent par des crochets en forme de fourche engageables dans des encoches circonférentielles de la jupe et en ce que le raccord intermédiaire présente un col interne (68) interdisant le décrochage desdites pattes (26) lorsque le raccord est accroché sur le corps isolant.

4. Connecteur selon la revendication 1, 2 ou 3, caractérisé en ce que les évidements (62) sont séparés par des bossages n'autorisant le montage du raccord intermédiaire que dans une orientation déterminée.

5. Connecteur selon l'une quelconque des revendications précédentes, caractérisée par des moyens désarmables (54) retenant la plaquette (24) sur le corps isolant (18) et autorisant un recul suffisant pour libérer les doigts (25).

6. Connecteur selon la revendication 5, caractérisé en ce que les moyens désarmables sont constitués par des rebords internes fermant l'arrière (54) de rainures d'indexage (50) ménagées dans la jupe et dans lesquelles peuvent coulisser des clavettes (52) de la plaquette (24).

7. Connecteur selon l'une quelconque des revendications précédentes, caractérisée par une bague de verrouillage taraudée (16) retenue vers l'avant par une collerette (66) du corps isolant (18), prolongée vers l'arrière par des pattes élastiques (64) ayant un redan tourné vers l'arrière, destiné à se placer en regard d'un cran circonférentiel (70) ménagé sur le corps isolant ou le raccord intermédiaire (32).

8. Connecteur selon la revendication 7, caractérisé en ce que la bague (16) entoure les pattes élastiques (60) du raccord intermédiaire et les maintient dans leurs évidements (62).

## Patentansprüche

1. Elektrischer Verbinder, der mit einem komplementären Verbinder zusammensteckbar ist, mit:
einem vorderen Isolierkörper (18), der mit Aufnahmepassagen für parallele Kontaktelemente (12) versehen ist und eine Schulter (20) aufweist, die den Vortrieb der Kontakte begrenzt und die nach hinten durch eine rohrförmige Schurze verlängert ist; einer in die Schürze einführbare Platte (24), die dazu bestimmt ist, gegen den Isolierkörper (18) anzudrücken und die mit Fingern (25) versehen ist, zur Verriegelung der Kontakte an dieser Stelle dadurch, daß die Finger gegen eine Schulter andrücken, die auf jedem Kontakt ausgearbeitet ist und nach hinten reicht; Mitteln, die die Platte gegen den vorderen Isolierkörper angedrückt halten und mit einem Zwischenverbinder (32), der einen rohrförmigen Teil aufweist, der von hinten einführbar ist,
dadurch **gekennzeichnet,** daß
die Passagen des Isolierkörpers (18) eine solche Form aufweisen, daß sie die Finger daran hindern, sich zu spreizen und diese in Andruck gegen die Schultern der Kontakte (12) halten, während die Platte (24) gegen den Isolierkörper (18) andrückt und dadurch, daß der rohrförmige Teil sich in die Schürze des vorderen Isolierkörpers einfügt und nach vorne durch elastische Arme (60) zum Einrasten in Öffnungen (62) des Isolierkörpers (18) verlängert ist, während der Verbinder vollständig eingeführt ist.

2. Verbinder nach Anspruch 1,
dadurch gekennzeichnet, daß
die Mittel zum Haltern der Platte (24) in Andruckstellung elastische Arme (26) der Platte aufweisen, die nach hinten vorstehen und auf der rohrförmigen hinteren Schürze des Isolierkörpers (10) einrastbar sind.

3. Verbinder nach Anspruch 2,
dadurch gekennzeichnet, daß
die Klemmarme (26) der Platte (24) in gabelförmigen Haken enden, die in am Umfang der Schürze angeordneten Kerben einrastbar sind und dadurch, daß die Zwischenverbindung einen inneren Rand (68) aufweist, der das Lösen der Arme (26) verhindert, während der Verbinder auf dem Isolierkörper angeklemmt ist.

4. Verbinder nach Anspruch 1, 2 oder 3,
dadurch gekennzeichnet, daß
die Ausnehmungen (62) durch Vorsprünge voneinander getrennt sind, die die Montage des Zwischenverbinders ausschließlich in einer vorbestimmten Orientierung erlauben.

5. Verbinder nach einem der vorstehenden Ansprüche,
gekennzeichnet durch
lösbare Mittel (54), die die Platte (24) auf dem Isolierkörper (18) zurückhalten und ein ausreichendes Zurückbewegen ermöglichen, um die Finger (25) zu lösen.

6. Verbinder nach Anspruch 5,
dadurch gekennzeichnet, daß
die lösbaren Mittel aus inneren Rippen beatehen, die den hinteren Teil (54) der Indizierungsnuten (50), die in die Schürze eingearbeitet sind, schließen und in denen die Schließkeile der Platte (24) gleiten können.

7. Verbinder nach einem der vorstehenden Ansprüche,
dadurch gekennzeichnet, daß
ein Verriegelungsring mit Gewinde (16) vorgesehen ist, der nach vorne durch einen Kragen (66) des Isolierkörpers (18) gehaltert wird und der nach hinten durch elastische Arme (64) verlängert wird, mit einer nach hinten zeigenden Stufe, die dazu bestimmt ist, gegenüber einer umlaufenden Kerbe (70) angeordnet zu werden, die in dem Isolierkörper oder dem Zwischenverbinder (32) ausgebildet ist.

8. Verbinder nach Anspruch 7,
dadurch gekennzeichnet, daß
der Ring (16) die elastischen Arme (60) des Zwischenverbinders umgibt und sie in ihren Ausnehmungen (62) hält.

## Claims

1. Electrical connector matable with a complementary connector, comprising: a front insulating body (18) formed with parallel passages for receiving electrical contacts (12), having a shoulder (20) limiting the amount of forward movement of the contacts, having a rearwardly extending tubular skirt; a plate (24) insertable into the skirt for abutment against the insulating body (18), having fingers (25) for locking the contacts by abutment of the fingers against a rearwardly directed shoulder formed on each contact; means for maintaining the plate in abutment against the front insulating body; and an intermediary adapter (32) having a tubular portion which is insertable from the rear,
characterized in that the passages of the insulating body (18) have such a shape that they prevent the fingers from spreading apart and that they maintain the fingers against the shoulders of the contacts (12) when the plate (24) is in abutment against the insulating body (18) and in that the tubular portion is insertable on the skirt of the front insulating body and has forwardly projecting resilient fastening fingers (60) for snapping into recesses (62) of the insulating body (18) when the adapter is completely inserted.

2. Connector according to claim 1,
characterized in that the means which maintain the plate (24) in abutment comprise rearwardly projecting resilient lugs (26) of the plate, for snapping engagement onto the rear tubular skirt of the insulating body (10).

3. Connector according to claim 2,
characterized in that the lugs (26) for locking the plate (24) have terminal fork-shaped hooks engageable into circumferential slots of said skirt and in that the intermediary adapter has a radially inner neck (68) preventing unlocking of said lugs (26) when the adapter is locked on the insulating body.

4. Connector according to claim 1, 2 or 3,
characterized in that the recesses (62) are separated by bosses authorizing insertion of the intermediate adapter only in a predetermined angular position.

5. Connector according to any one of the preceding claims,
characterized by means (54) which can be disabled retaining the plate (24) on the insulating body (18) while authorizing a sufficient amount of rearward movement for clearing the fingers (25).

6. Connector according to claim 5,
characterized in that the means adapted to be disabled are constituted by inner flanges closing rear portions (54) of indexing grooves (50) formed in the skirt and keys (52) of the plate (24) slidably received in the grooves.

7. Connector according to any one of the preceding claims,
characterized by an internally threaded locking ring (16) retained against forward movement by a flange (66) of the insulating body (18), having rearwardly directed resilient lugs (64) each having a rearwardly directed shoulder for location in front of a circumferential latching shoulder (70) formed on the insulating body or on the intermediate adapter (32).

8. Connector according to claim 1,
characterized in that the locking ring (16) is located around the fastening fingers (60) of the intermediate adapter for maintaining them in the respective recesses (62).
